# EUROPÄISCHE PATENTSCHRIFT

(11) **EP 1 091 903 B1**
(45) Veröffentlichungstag und Bekanntmachung des Hinweises auf die Patenterteilung: **16.04.2003**
(21) Anmeldenummer: 99927992.0
(22) Anmeldetag: 16.06.1999
(51) Int. Cl.: B66B 23/22

(54) **HANDLAUFFÜHRUNG EINER ROLLTREPPE ODER EINES ROLLSTEIGES**
HAND RAIL GUIDE FOR AN ESCALATOR OR MOVING PAVEMENT
GUIDAGE DE MAIN COURANTE D'UN ESCALIER ROULANT OU D'UN TROTTOIR ROULANT

(30) Priorität: 01.07.1998 DE 19829326
(43) Veröffentlichungstag der Anmeldung: 18.04.2001
(73) Patentinhaber: Kone Corporation, 00330 Helsinki (FI)
(72) Erfinder: PIETZ, Alexander, D-45529 Hattingen (DE)
(74) Vertreter: Spannagel, Hans-Achim
(86) Internationale Anmeldenummer: EP9904148
(87) Internationale Veröffentlichungsnummer: WO00001606

(56) Entgegenhaltungen:
- DE-A- 3 843 090
- DE-U- 29 500 800
- FR-A- 2 593 794
- US-A- 5 222 786
- US-A- 5 634 546

## Beschreibung

Die Erfindung betrifft eine Einrichtung zur Führung eines Handlaufes, insbesondere im Umlenkbereich einer Rolltreppe oder eines Rollsteiges, mit einer Balustrade, insbesondere aus durchscheinendem Material, deren dem Handlauf zugewandter Bereich mit einem Handlaufführungsprofil versehen ist, das wiederum, insbesondere im Umlenkbereich mit mindestens einem Wälzlager aufnehmenden biegsamen Element zusammenwirkt.

Durch das Deutsche Gebrauchsmuster 295 00 800.8 ist eine Handlaufumlenkung für Fahrtreppen und Fahrsteige bekannt geworden, die ein über die Balustrade geführtes Handlaufband beinhaltet, welches mehrere hintereinander angeordnete Kugellager aufweist, über die das Handlaufband abrollt, wobei das Umlenkband Mittel zur Aufnahme von Achsbolzen zum Aufpressen der Kugellager aufweist.

Dem Deutschen Gebrauchsmuster G 91 00 210.9 ist ebenfalls eine Handlaufführung für Fahrtreppen und Fahrsteige zu entnehmen, die ein Führungsprofil beinhaltet, das insbesondere an einem Balustradenkopf zur rollengestützten Umführung des Handlaufes in den Rücklauf befestigt ist. In diesem Bereich ist eine Mehrzahl von Laufrollen vorgesehen, auf welchen der Handlauf abrollt. Ein die Laufrollen tragender als flaches Band ausgebildeter Stützstreifen ist von dem Führungsprofil separat und für die Aufnahme in oder die Anlage an dem Führungsprofil ausgebildet. Der Stützstreifen trägt je Achsen für die Laufrollen, die in dem Führungsprofil seitlich abgestützt sind.

Nachteilig bei beiden Druckschriften ist festzustellen, daß durch den Einsatz separater mechanischer Achsen zur Aufnahme der Wälzlager der Bereich oberhalb der Balustrade relativ hoch baut, da die Achsen oberhalb der Balustradenkante vorgesehen werden müssen.

Es besteht zwar zur Reduzierung dieser Bauhöhe die Möglichkeit entsprechende Nuten in die oberen Bereiche der Balustrade einzubringen, was jedoch mit einem erhöhten Fertigungsaufwand und dementsprechenden höheren Kosten verbunden ist.

Ziel des Erfindungsgegenstandes ist es, die Handlaufführung dahingehend weiterzubilden, daß mit einfachen technischen Mitteln unter Verzicht auf mechanische Achsen eine Bauhöhenreduzierung der Handlaufführung herbeigeführt werden kann.

Desweiteren soll ein biegsames Element konzipiert werden, das zur achsenlosen Aufnahme von Wälzlagern geeignet ist.

Dieses Ziel wird erfindungsgemäß dadurch erreicht, daß die Projektionsfläche der Lagerinnendurchmesser die Balustradenfläche überdeckt.

Vorteilhafte Weiterbildungen des Erfindungsgegenstandes sind den zugehörigen Unteransprüchen zu entnehmen.

Dieses Ziel wird darüber hinaus gelöst durch ein biegsames Element mit ohrenförmigen Ausbuchtungen, das zur Aufnahme von Wälzlagern im Bereich der Ausbuchtungen mit seitlichen Ansätzen versehen ist.

Vorteilhafte Weiterbildungen des Erfindungsgegenstandes sind den zugehörigen Unteransprüchen zu entnehmen.

Die Vorteile des Erfindungsgegenstandes im Rahmen seiner nebengeordneten Ansprüche 1 und 11 sind im wesentlichen darin begründet, daß durch die gegenüber dem St. d. T. tiefergelegte fiktive(n) Achse(n) der Ansätze die gesamte Handlaufführung mit geringerer Bauhöhe erstellt werden kann. Dies betrifft insbesondere den Bereich der Umlenkung(en) des jeweiligen Handlaufes; kann bei Bedarf jedoch auch im geradlinig bzw. geneigt verlaufenden Bereich der sichtbaren Handlaufführung bzw. des Rücklaufes vorgesehen werden.

Der Erfindungsgegenstand ist bevorzugt einsetzbar sowohl bei Rolltreppen als auch bei Rollsteigen.

Das biegsame Element ist einem weiteren Gedanken der Erfindung gemäß als Streifen ausgebildet, dessen seitliche Stege zur Aufnahme der Wälzlager mit verdickten Ansätzen versehen sind.

Dies bringt gegenüber dem St. d. T. den Vorteil mit sich, daß keine separaten mechanischen Achsen mehr verwendet werden müssen und demzufolge die Projektionsfläche der Lagerinnendurchmesser die Balustradenfläche überdecken können.

Die Ansätze sind einem weiteren Gedanken der Erfindung gemäß mit Ausnehmungen versehen, so daß elastisch verformbare Bereiche gebildet werden, auf die die Wälzlager aufgesteckt werden können. Die Arretierung derselben erfolgt durch am freien Ende der Ansätze vorgesehene, ggf. umlaufende Profile, so daß die Wälzlager nach Art einer Klipverbindung auf den Ansätzen befestigt werden können.

Darüber hinaus besteht die Möglichkeit den die beiden seitlichen Stege miteinander verbindenden Steg des Streifens mit mehreren sich in Richtung des Handlaufführungsprofiles erstreckenden Verdickungen zu versehen. Diese Verdickungen können dann mit einem derartigen Querschnitt ausgebildet werden, daß sie in der Lage sind, auf korrespondierende Bauteile aufgesteckt zu werden, wobei auch hier eine Klipverbindung (lösbare Verbindung) eingegangen werden kann. Separate Befestigungspunkte, wie sie durch den St. d. T. vorbekannt sind, werden dadurch entbehrlich.

Der vorzugsweise aus Kunststoff bestehende Streifen kann in kürzeren oder längeren Abschnitten hergestellt werden, so daß jeglichen Anwendungsfällen unterschiedlichster Balustradenformen Rechnung getragen werden kann.

Das ebenfalls als erfindungsgemäß anzusehende biegsame Element beinhaltet Ansätze zur Aufnahme der Wälzlager, die zur Bildung elastischer Aufnahmebereiche für die Wälzlager mit von außen nach innen verlaufenden Ausnehmungen versehen sind. Die Arretierung der Wälzlager erfolgt durch am freien Ende der Ansätze vorgesehene etwa krallenartige Profile, so daß die Wälzlager nach Art einer Klipverbindung auf den Ansätzen festgelegt werden können.

Desweiteren beinhaltet der die beiden Seitenstege miteinander verbindende Mittelsteg verdickte Bereiche, die vorzugsweise parallel zu den Seitenstegen verlaufen, und einem weiteren Gedanken der Erfindung gemäß im inneren Bereich des Mittelsteges angeordnet sind. Diese Verdickungen sind vom Querschnitt her ebenfalls so ausgebildet, daß eine Art Klipverbindung mit korrespondierenden Bauteilen insbesondere einer Rolltreppe bzw. eines Rollsteiges herbeigeführt werden kann.

Das biegsame Element ist vorteilhafterweise insbesondere im Umlenkbereich eines Handlaufes einer Rolltreppe oder eines Rollsteiges einsetzbar und wirkt im speziellen mit einem Handlaufführungselement zusammen, das dann beispielsweise auf die Balustrade der Rolltreppe bzw. des Rollsteiges aufgesteckt werden kann. Alternative Befestigungsmöglichkeiten des Handlaufführungselementes, wie z. B. Kleben, sind ebenfalls denkbar.

Weitere Anwendungsfälle sind denkbar im Bereich von Förderbändern oder - gurten zum Transport beispielsweise von Stückgut, sofern durch Bauhöhenreduzierung, insbesondere in den jeweiligen Umlenkbereichen, eine Kostensenkung im Fertigungsbereich herbeigeführt werden kann.

Der Erfindungsgegenstand ist anhand eines Ausführungsbeispieles in der Zeichnung dargestellt und wird wie folgt beschrieben. Es zeigen:
- Figur 1: Prinzipskizze eines Handlaufführungsbereiches
- Figur 2: Prinzipskizze eines biegsamen Elementes zur Aufnahme von Wälzlagern
- Figur 3: Teildarstellung des biegsamen Elementes im Querschnitt
- Figur 4: Teildarstellung eines Handlaufführungselementes im Querschnitt

Figur 1 zeigt als Prinzipskizze einen Handlaufführungsbereich 1, der - nicht erkennbar - im Umlenkbereich eines Handlaufes 2 vorgesehen sein soll. Dargestellt ist eine Balustrade 3, mit welcher ein in diesem Beispiel aus Aluminium bestehendes Handlaufführungselement 4 durch Kleben verbunden ist. Das Handlaufführungselement 4 ist im Querschnitt W- förmig ausgebildet und weist in seinem mittleren Teil 5 zwei Arretierungselemente 6, 7 auf, die sich in Richtung des Handlaufes 2 erstrecken. Vom Handlaufführungselement 4 umschlossen ist ein biegsames Element 8, das in den folgenden Figuren näher beschrieben wird. Das biegsame Element 8 ist im Querschnitt etwa U-förmig ausgebildet und beinhaltet zwei seitliche Stege 9, 10 sowie einen diese beiden Stege 9, 10 miteinander verbindenden mittleren Steg 11. Letzterer weist angeformte Verdickungen 12, 13 auf, die dergestalt geformt sind, daß eine lösbare Steckverbindung (Klipverbindung) mit den Arretierungselementen 6, 7 eingegangen werden kann. An den seitlichen Stegen 9, 10 sind verdickte Ansätze 14, 15 angeformt, die zur Bildung elastischer Aufnahmebereiche 16, 17 mit von außen nach innen verlaufenden Ausnehmungen 18, 19 versehen sind. Auf diese elastischen Bereiche 16, 17 werden Wälzlager 20, 21 aufgesteckt. Erfindungsgemäß überdeckt die Projektionsfläche der Lagerinnendurchmesser die Balustradenfläche, so daß - ohne die Verwendung bekannter mechanischer Achsen - eine gegenüber dem St. d. T. reduzierte Bauhöhe des gesamten Handlaufführungsbereiches 1 realisiert werden kann.

Die fiktiven Achsen 22, 23 der Ansätze 14, 15 liegen hierbei etwa auf Höhe der Balustradenoberkante 24. Sofern eine Klipverbindung zwischen Handlaufführungselement 4 und elastischem Element nicht erforderlich sein sollte, weil letzteres mit ersterem beispielsweise verklebt wird, kann eine noch bessere Überdeckung der Projektionsfläche der Lagerinnendurchmesser mit der Balustradenfläche erzielt werden, da die fiktiven Achsen 22, 23 der Ansätze 14, 15 dann auch tiefer liegen.

Figur 2 zeigt das streifenförmig ausgebildete aus Kunststoff bestehende elastische Element 8 in der Seitenansicht. Das elastische Element 8 weist beabstandete ohrförmig ausgebildete Ausbuchtungen 25 auf. Erkennbar sind Wälzlager 20, deren Innenring 26 auf den elastischen Bereichen 16 aufgesteckt sind.

Figur 3 zeigt das elastische Element 8 als Einzelteil. Erkennbar sind die seitlichen Stege 9, 10, der Mittelsteg 11, die Verdickungen 12, 13, die Ansätze 14, 15 sowie die durch die Ausnehmungen 18, 19 gebildeten elastischen Bereiche 16, 17. Darüber hinaus sind am freien Ende 27, 28 der Ansätze etwa krallenartig ausgebildete Elemente 29, 30 erkennbar, mittels derer die hier nicht dargestellten Wälzlager nach Art einer Klipverbindung auf den Ansätzen 14, 15 arretiert werden können.

Figur 4 zeigt das in Figur 1 dargestellte in diesem Beispiel aus Aluminium bestehende Handlaufführungselement 4 als Einzelteil. Im wesentlichen erkennbar sind die zur Verbindung mit dem elastischen Element dienenden Arretierungselemente 6, 7. Das Handlaufführungselement 4 wird, wie bereits angesprochen, auf die nicht weiter dargestellte Balustrade aufgeklebt.

## Patentansprüche

1. Einrichtung zur Führung eines Handlaufes (2), insbesondere im Umlenkbereich einer Rolltreppe oder eines Rollsteiges, mit einer Balustrade (3), insbesondere aus durchscheinendem Material, deren dem Handlauf (2) zugewandter Bereich mit einem Handlaufführungsprofil (4) versehen ist, das wiederum, insbesondere im Umlenkbereich mit mindestens einem Wälzlager (20, 21) aufnehmenden biegsamen Element (8) zusammenwirkt, **dadurch gekennzeichnet, daß** die Projektionsfläche der Lagerinnendurchmesser die Balustradenfläche überdeckt.

2. Einrichtung nach Anspruch 1, **dadurch gekennzeichnet, daß** das biegsame Element (8) streifenförmig mit ohrförmigen Ausbuchtungen (25) ausgebildet ist.

3. Einrichtung nach Anspruch 1 oder 2, **dadurch gekennzeichnet, daß** die seitlichen Stege (9, 10) der Ausbuchtungen (25) zur Aufnahme der Wälzlager (20, 21) mit verdickten Ansätzen (14, 15) ausgebildet sind.

4. Einrichtung nach einem der Ansprüche 1 bis 3, **dadurch gekennzeichnet, daß** die Wälzlager (20, 21) auf die Ansätze (14, 15) aufschiebbar und dort arretierbar sind.

5. Einrichtung nach einem der Ansprüche 1 bis 4, **dadurch gekennzeichnet, daß** die Ansätze (14, 15) mit von außen nach innen verlaufenden sacklochartigen Ausnehmungen (18, 19) versehen sind.

6. Einrichtung nach einem der Ansprüche 1 bis 5, **gekennzeichnet, durch** etwa krallenartige, ggf. umlaufende Profile (29, 30), im freien Endbereich (27, 28) der Ansätze (14, 15).

7. Einrichtung nach einem der Ansprüche 1 bis 6, **dadurch gekennzeichnet, daß** der die seitlichen Stege (9, 10) miteinander verbindende Steg (11) mit sich in Richtung des Handlaufführungsprofiles (4) erstreckenden Verdickungen (12, 13) versehen ist.

8. Einrichtung nach einem der Ansprüche 1 bis 7, **dadurch gekennzeichnet, daß** die Verdickungen (12, 13) einen derartigen Querschnitt aufweisen, daß sie nach Art einer Klipverbindung mit korrespondierenden Elementen (6, 7) des Handlaufführungsprofiles (4) in Wirkverbindung bringbar sind.

9. Einrichtung nach einem der Ansprüche 1 bis 8, **dadurch gekennzeichnet, daß** die gedachte Mittellinie (22, 23) der Ansätze (14, 15) etwa auf Höhe der Balustradenoberkante (24) liegt.

10. Einrichtung nach einem der Ansprüche 1 bis 9, **dadurch gekennzeichnet, daß** das biegsame Element (8) aus Kunststoff besteht.

11. Biegsames streifenförmiges Element mit etwa ohrförmigen Ausbuchtungen (25), die zur Aufnahme von Wälzlagern (20, 21) mit seitlichen Ansätzen (14, 15) versehen sind.

12. Biegsames Element nach Anspruch 11, **dadurch gekennzeichnet, daß** die Ansätze 14, 15) mit sich in Richtung der seitlichen Stege (9, 10) erstreckenden Ausnehmungen (18, 19) versehen ist.

13. Biegsames Element nach Anspruch 11 oder 12, **dadurch gekennzeichnet, daß** der Querschnitt der Ansätze (14, 15) von außen nach innen zunimmt.

14. Biegsames Element nach einem der Ansprüche 11 bis 13, **dadurch gekennzeichnet, daß** im Bereich der freien Enden (27, 28) der Ansätze (14, 15) zur Arretierung der Wälzlager (20, 21), ggf. umlaufende, etwa krallenartige Profile (29, 30) vorgesehen sind.

15. Biegsames Element nach einem der Ansprüche 11 bis 14, mit mehreren im Bereich des die Seitenstege (9, 10) miteinander verbindenden Steges (11) vorgesehenen etwa parallel zu den Seitenstegen (9, 10) verlaufenden Verdickungen (12, 13).

16. Biegsames Element nach einem der Ansprüche 11 bis 15, **dadurch gekennzeichnet, daß** die Verdickungen (12, 13) am Innenbereich des Steges (11) angeordnet sind.

17. Biegsames Element nach einem der Ansprüche 11 bis 16, **dadurch gekennzeichnet, daß** der Querschnitt der Verdickungen (12, 13) so vorgesehen ist, daß mit korrespondierenden Bauteilen (4) eine Art Klipverbindung herbeiführbar ist.

18. Biegsames Element nach einem der Ansprüche 11 bis 17, zur Anwendung insbesondere im Umlenkbereich eines Handlaufes (2) einer Rolltreppe oder eines Rollsteiges.

19. Biegsames Element nach Anspruch 18, **gekennzeichnet durch** die Anwendung mit einem Handlaufführungselement (4), das mit einer Balustrade (3) der Rolltreppe bzw. des Rollsteiges in Wirkverbindung steht.

## Claims

1. Device for guiding a hand rail (2), in particular in the reversing area of an escalator or moving pavement, having a balustrade (3), in particular made of transparent material, the portion of which facing the hand rail (2) is provided with a hand rail profile (4), which in turn cooperates with a flexible element (8) receiving at least one rolling bearing (20, 21), in particular in the reversing area, **characterized in that** the projected area of the inner diameter of the bearings covers the balustrade area.

2. Device according to claim 1, **characterized in that** the flexible element (8) has the shape of a strip with ear shaped dents (25).

3. Device according to claim 1 or 2, **characterized in that** the lateral webs (9, 10) of the dents (25) for receiving the rolling bearings (20, 21) have thickened shoulders (14, 15).

4. Device according to one of the claims 1 through 3, **characterized in that** the rolling bearings (20, 21) can be slid onto the shoulders (14, 15) and be fixed there.

5. Device according to one of the claims 1 through 4, **characterized in that** the shoulders (14, 15) are provided with pocket hole like recesses (18, 19) running from outside towards the interior.

6. Device according to one of the claims 1 through 5, **characterized by** approximately claw like, eventually revolving profiles (29, 30) in the free end portion (27, 28) of the shoulders (14, 15).

7. Device according to one of the claims 1 through 6, **characterized in that** the web (11) connecting the lateral webs (9, 10) to each other is provided with thickened portions (12, 13) extending in the direction of the hand rail guiding profile (4).

8. Device according to one of the claims 1 through 7, **characterized in that** the thickened portions (12, 13) have a cross section, such that they can be brought into active relation with corresponding elements (6, 7) of the hand rail guiding profile (4) in form of a clip connection.

9. Device according to one of the claims 1 through 8, **characterized in that** the imaginary centre line (22, 23) of the shoulders (14, 15) is approximately on the level of the top edge (24) of the balustrade.

10. Device according to one of the claims 1 through 9, **characterized in that** the flexible element (8) is made of plastic.

11. Flexible, strip shaped element having approximately ear shaped dents (25), which are provided with lateral shoulders (14, 15) for receiving rolling bearings (20, 21).

12. Flexible element according to claim 11, **characterized in that** the shoulders (14, 15) are provided with recesses (18, 19) extending in the direction of the lateral webs (9, 10).

13. Flexible element according to claim 11 or 12, **characterized in that** the cross section of the shoulders (14, 15) increases from outside towards inside.

14. Flexible element according to one of the claims 11 through 13, **characterized in that** approximately claw like, eventually revolving profiles (29, 30) are provided in the area of the free ends (27, 28) of the shoulders (14, 15) for locking the rolling bearings (20, 21).

15. Flexible element according to one of the claims 11 through 14 having several thickened portions (12, 13) provided in the area of the web (11), which interconnects the lateral webs (9, 10), and running approximately in parallel to the lateral webs (9, 10).

16. Flexible element according to one of the claims 11 through 15, **characterized in that** the thickened portions (12, 13) are located in the inner area of the web (11).

17. Flexible element according to one of the claims 11 through 16, **characterized in that** the cross section of the thickened portions (12, 13) is provided, such that a sort of clip connection can be realized with corresponding components (4).

18. Flexible element according to one of the claims 11 through 17 for the use in, in particular, the reversing area of a hand rail (2) of an escalator or a moving pavement.

19. Flexible element according to claim 18, **characterized by** the use with a hand rail guiding element (4), which is in active relation with a balustrade (3) of the escalator or moving pavement.

## Revendications

1. Dispositif de guidage d'une main courante (2), notamment dans la zone de renversement d'un escalier roulant ou d'un trottoir roulant, comprenant une balustrade (3), notamment en matériau transparent, dont la zone, qui fait face à la main courante (2), est munie d'un profil de guidage de main courante (4), qui à son tour coopère avec un élément flexible (8) recevant au moins un palier à roulement (20, 21), **caractérisé en ce que** la surface de projection des diamètres intérieurs des paliers couvre la surface de balustrade.

2. Dispositif selon la revendication 1, **caractérisé en ce que** l'élément flexible (8) a la forme d'une bande ayant des indentations (25) sous forme d'oreille.

3. Dispositif selon la revendication 1 ou 2, **caractérisé en ce que** les traverses latérales (9, 10) des indentations (25) ont des épaulements épaissis (14, 15) pour recevoir les paliers à roulement (20, 21).

4. Dispositif selon l'une des revendications 1 à 3, **caractérisé en ce que** les paliers à roulement (20, 21) peuvent être glissés sur des épaulements (14, 15) et y bloqués.

5. Dispositif selon l'une des revendications 1 à 4, **caractérisé en ce que** les épaulements (14, 15) sont munis des évidements (18, 19) sous forme de trou borgne, qui passent de l'extérieur vers l'intérieur.

6. Dispositif selon l'une des revendications 1 à 5, **caractérisé par** des profils (29, 30) sous forme approximative de griffe et, le cas échéant, renversants, dans la zone d'extrémité libre (27, 28) des épaulements (14, 15).

7. Dispositif selon l'une des revendications 1 à 6, **caractérisé en ce que** l'entretoise (11) reliant les traverses latérales (9, 10) est muni des épaississements (12, 13) s'étendant dans la direction du profil de guidage de main courante (4).

8. Dispositif selon l'une des revendications 1 à 7, **caractérisé en ce que** les épaississements (12, 13) ont une section transversale, de sorte qu'on peut les mettre en relation active avec des éléments correspondants (6, 7) du profil de guidage de main courante (4) sous forme d'une jonction par clip.

9. Dispositif selon l'une des revendications 1 à 8, **caractérisé en ce que** la ligne de médiane imaginaire (22, 23) des épaulements (14, 15) se trouve environ sur le niveau du bord supérieur de balustrade (24).

10. Dispositif selon l'une des revendications 1 à 9, **caractérisé en ce que** l'élément flexible (8) est composé des matières plastiques.

11. Elément flexible sous forme de bande comprenant des indentations sous forme approximative d'oreille (25), qui sont munies des épaulements latéraux (14, 15) pour recevoir des paliers à roulement (20, 21).

12. Elément flexible selon la revendication 11, **caractérisé en ce que** les épaulements (14, 15) sont munis des évidements (18, 19) s'étendant dans la direction des traverses latérales (9, 10).

13. Elément flexible selon la revendication 11 ou 12, **caractérisé en ce que** la section transversale des épaulements (14, 15) augmente de l'extérieur vers l'intérieur.

14. Elément flexible selon l'une des revendications 11 à 13, **caractérisé en ce que** dans la zone des extrémités libres (27, 28) des épaulements (14, 15) on a prévu des profils (29, 30) sous forme approximative de griffe et, le cas échéant, renversants pour bloquer les paliers à roulement (20, 21).

15. Elément flexible selon l'une des revendications 11 à 14 comprenant un nombre d'épaississements (12, 13) prévus dans la zone de l'entretoise (11) reliant les traverses latérales (9, 10) et passant environ en parallèle aux traverses latérales (9, 10).

16. Elément flexible selon l'une des revendications 11 à 15, **caractérisé en ce que** les épaississements (12, 13) sont disposés à la zone intérieure de l'entretoise (11).

17. Elément flexible selon l'une des revendications 11 à 16, **caractérisé en ce que** la section transversale des épaississements (12, 13) est prévue, de sorte qu'on peut réaliser une sorte de jonction par clip avec des composants correspondants (4).

18. Elément flexible selon l'une des revendications 11 à 17 pour l'utilisation notamment dans la zone de renversement d'une main courante (2) d'un escalier roulant ou d'un trottoir roulant.

19. Elément flexible selon la revendication 18, **caractérisé par** l'utilisation avec un élément de guidage de main courante (4), qui est en relation active avec la balustrade (3) de l'escalier roulant ou du trottoir roulant.
